# EUROPÄISCHE PATENTSCHRIFT

(11) **EP 1 317 946 B1**
(45) Veröffentlichungstag und Bekanntmachung des Hinweises auf die Patenterteilung: **28.04.2004**
(21) Anmeldenummer: 02027035.1
(22) Anmeldetag: 03.12.2002
(51) Int. Cl.: A62B 1/20

(54) **Schlauch zur Evakuierung von Menschen**
Hose for evacuation of persons
Tuyau destiné à l'évacuation de personnes

(30) Priorität: 07.12.2001 DE 10160281
(43) Veröffentlichungstag der Anmeldung: 11.06.2003
(73) Patentinhaber: Diehl Munitionssysteme GmbH & Co. KG, 90552 Röthenbach (DE)
(72) Erfinder: Schleicher, Ulrich, Dr., 91217 Hersbruck (DE)
(74) Vertreter: Diehl Patentabteilung

(56) Entgegenhaltungen:
- JP-A- 55 106 170
- US-A- 913 117
- US-A- 5 562 184

## Beschreibung

Die Erfindung bezieht sich auf einen Schlauch zur Evakuierung von Menschen nach dem Oberbegriff des Anspruchs 1.

Aus der DE 199 30 350 A1 ist ein derartiger Evakuierungsschlauch bekannt. Dieser besteht im wesentlichen aus zwei parallel zueinander verlaufenden Schläuchen. Diese beiden Schläuche sind durch schottartige Zwischenwände miteinander verbunden, derart, dass zwischen dem Innen- und dem Außenschlauch Ringkammern vorliegen. Die Ringkammern sind durch Ringe aus Gummi begrenzt. Das Packvolumen des Evakuierungsschlauchs ist aufgrund seiner zylindrischen Schläuche relativ groß.

Aufgabe der Erfindung ist es daher, eine Schlauchkonstruktion anzugeben, die ein minimales Packvolumen aufweist.

Die Erfindung löst diese Aufgabe entsprechend den kennzeichnenden Merkmalen des Anspruches 1. Vorteilhafte Weiterbildungen der Erfindung sind den Unteransprüchen zu entnehmen.

Gemäß der Erfindung liegt nicht nur ein sehr kleines Packvolumen vor, sondern es wird aufgrund der geordneten Schlauchabschnitte eine kurze Öffnungszeit aus dem gepackten Zustand bis zum betriebsfertigen Zustand erzielt. Auch ist die Stabilität des gepackten Schlauchs hoch, da wegen der ineinander gelegten Ringe kein, bzw. eine nur geringes seitliches Verschieben möglich ist.

In der Zeichnung sind Ausführungsbeispiele der Erfindung dargestellt. Es zeigt
- Figur 1: einen Schlauch im geöffneten Zustand
- Figur 2: den Schlauch nach Figur 1 in gepacktem Zustand und
- Figuren 3-5: in vereinfachter Darstellung verschiedene Schlauchsegmente.

Nach Figur 1 ist eine Außenhaut 1 eines nicht näher gezeichneten, zweischaligen Schlauches 20 in vier Segmenten 3 - 9 geteilt und durch eingenähte Ringe 11 - 16, 111, 112 stabilisiert. Die Segmente 3 - 9 erstrecken sich zwischen Grenzringen 11, 111, 112. Die genannten Grenzringe haben den kleinsten Durchmesser gegenüber den Ringen 12-16

Der Schlauch 20 ist in nicht näher gezeigter Weise an einem Aufhängepunkt 2 fixiert. Die Fallrichtung = Öffnungsrichtung ist mit einem Pfeil 4 bezeichnet. Die Entfaltung erfolgt dann, wenn der untere Rand (Ebene 21, Fig. 2) freigegeben und belastet ist.

Jedes Segment 3 - 9 ist als Doppelkegel 17 ausgebildet. Ein Oberkegel 19 enthält die Ringe 12, 13. Ein Unterkegel 21 enthält die Ringe 15, 16. Gemeinsam sind den Unter- und Oberkegeln 21, 17 der Mittelring 14. Der Mittelring 14 hat den größten Durchmesser.
Die Ringe 12, 13 der Oberkegel 19 liegen auf Lücke zu den Ringen 15, 16 des Unterkegels.
Gleiche Durchmesser weisen jeweils die Grenzringe 11, 111, 112, bzw. die Mittelringe 14 auf, ebenso die Ringe 12, auf dem Kreiszylinder 26, Ringe 13 - Kreiszylinder 24, Ringe 15 - Kreiszylinder 25, Ringe 16 - Kreiszylinder 27, Ringe 11, 111,112 - Kreiszylinder 28 und Ringe 14 - Kreiszylinder 23.

Zwischen den Ringen 11 - 16 und 12 - 111 liegen Schlauchabschnitte 41 - 46.

Die gepackte, zusammengefaltete, eine Packhöhe 29 aufweisende Außenhaut 1 ist aus Figur 2 ersichtlich. Die Ringe 11 - 16 liegen in einer Ebene 31 bzw. Ebenen 32, 33 mit Wülsten 51 - 56 entsprechend den Schlauchabschnitten 41 - 46.

Nach Figur 3 weist ein, in die Segmente 3, 5, 7 unterteilter Schlauch 60 eine Außenhaut 61 in Form von Einfachkegeln 67 mit sägezahnförmigen Einschnürungen 69 auf.

Nach Figur 4 besitzt ein Schlauch 70 tonnenförmige Segmente 3, 5.

Nach Figur 5 sind die tonnenförmigen Segmente 3, 5 eines Schlauches 80 durch einen sägezahnförmigen Einschnitt 69 getrennt.

Die Schläuche 60, 70, 80 enthalten Ringe 11, 14 - 16 und sind prinzipiell aufgebaut, wie der Schlauch 20.

Die Ringe 11 - 16, 111, 112 sind als Spreizringe ausgelegt und bestehen aus elastisch dehnbarem Werkstoff, wie Kunststoff, Gummi oder Metall.

Neben den gezeigten Formen der Schläuche 20, 60, 70, 80 ist jede andere Form geeignet.

## Patentansprüche

1. Schlauch (20) zur Evakuierung von Menschen mit in dem Gewebe des Schlauches liegenden Ringen (11-16), wobei die Ringe (11-16) im axialen Abstand voneinander liegen,
**dadurch gekennzeichnet,**
**dass** die Ringe (11-16) zur Verringerung des axialen Packvolumens (29) aufgrund ungleicher Durchmesser unter Wulstbildung (51-56) des Schlauches (20) ineinander stapelbar sind.

2. Schlauch nach Anspruch 1,
**dadurch gekennzeichnet,**
**dass** der Schlauch (20) in axialer Richtung in kegelige oder tonnenförmige Segmente (3-9) geteilt ist.

3. Schlauch nach Anspruch 2,
**dadurch gekennzeichnet,**
**dass** die Segmente (3-9) durch Grenzringe (11, 111, 112) begrenzt sind.

4. Schlauch nach Anspruch 2,
**dadurch gekennzeichnet,**
**dass** jedes Segment (3-9) mehrere Ringe (12-16) aufweist.

5. Schlauch nach Anspruch 4,
**dadurch gekennzeichnet,**
**dass** die Ringe (12-16) eines Segmentes (3-9) ungleiche Durchmesser aufweisen.

6. Schlauch nach Anspruch 1,
**dadurch gekennzeichnet,**
**dass** die Ringe (11-16, 111, 112) als Spreizringe ausgebildet sind und aus einem elastischem Werkstoff, wie Gummi, bestehen.

7. Schlauch nach Anspruch 5,
**dadurch gekennzeichnet,**
**dass** die Ringe (11-16, 111, 112) der Segmente (3-9) auf jeweiligen Kreiszylindern (23-28) liegen.

## Claims

1. A tube (20) for evacuating people, having rings (11-16) disposed in the fabric of the tube, said rings (11-16) being disposed at a distance from one another in axial direction,
**characterized in that**,
owing to the fact that they have different diameters, the rings (11-16) can be stacked one inside the other, with bulging (51-56) of the tube (20), to reduce the packing volume (29) in axial direction.

2. A tube according to Claim 1,
**characterized in that**
the tube (20) is divided in axial direction into conical or barrel-shaped segments (3-9).

3. A tube according to Claim 2,
**characterized in that**
the segments (3-9) are delimited by boundary rings (11, 111, 112).

4. A tube according to Claim 2,
**characterized in that**
each segment (3-9) has a plurality of rings (12-16).

5. A tube according to Claim 4,
**characterized in that**
the rings (12-16) of one segment (3-9) have different diameters.

6. A tube according Claim 1,
**characterized in that**
the rings (11-16, 111, 112) take the form of expanding rings and are made of an elastic material, such as rubber.

7. A tube according to Claim 5,
**characterized in that**
the rings (11-16, 111, 112) of the segments (3-9 lie on respective circular cylinders (23-28).

## Revendications

1. Tuyau (20) pour évacuer des personnes, comportant des anneaux (11-16) situés dans le tissu du tuyau, les anneaux (11-16) se étant disposés avec un écart axial les uns aux autres, **caractérisé en ce que** pour réduire le volume axial du paquet (29), les anneaux (11-16) peuvent être empilés les uns dans les autres, du fait de diamètres inégaux, en formant des boudins (51-56) dans le tuyau (20).

2. Tuyau selon la revendication 1, **caractérisé en ce que** le tuyau (20) est divisé dans la direction axiale en segments (3-9) coniques ou en forme de tonneau.

3. Tuyau selon la revendication 2, **caractérisé en ce que** les segments (3-9) sont délimités par des anneaux de limitation (11, 111, 112).

4. Tuyau selon la revendication 2, **caractérisé en ce que** chaque segment (3-9) comporte plusieurs anneaux (12-16).

5. Tuyau selon la revendication 4, **caractérisé en ce que** les anneaux (12-16) d'un segment (3-9) présentent des diamètres différents.

6. Tuyau selon la revendication 1, **caractérisé en ce que** les anneaux (11-16, 111-112) sont réalisés comme anneaux écarteurs et sont constitués d'une matière élastique, telle que du caoutchouc.

7. Tuyau selon la revendication 5, **caractérisé en ce que** les anneaux (11-16, 111-112) des segments (3-9) se situent sur des cylindres circulaires (23-28) respectifs.
